# EUROPÄISCHE PATENTSCHRIFT

(11) **EP 0 988 636 B1**
(45) Veröffentlichungstag und Bekanntmachung des Hinweises auf die Patenterteilung: **05.06.2002**
(21) Anmeldenummer: 99907600.3
(22) Anmeldetag: 05.03.1999
(51) Int. Cl.: H01C 1/01, H01C 10/34

(54) **TRÄGERPLATTE ALS POTENTIOMETER, INSBESONDERE EIN DROSSELKLAPPEN-POTENTIOMETER**
SUPPORT PLATE AS A POTENTIOMETER, ESPECIALLY A THROTTLE POTENTIOMETER
PLAQUE DE SUPPORT EN TANT QUE POTENTIOMETRE, EN PARTICULIER POTENTIOMETRE DE VANNE PAPILLON

(30) Priorität: 13.03.1998 DE 19810844
(43) Veröffentlichungstag der Anmeldung: 29.03.2000
(73) Patentinhaber: Siemens Aktiengesellschaft, 80333 München (DE)
(72) Erfinder: FLIEGNER, Jörg, D-36217 Ronshausen (DE)
(86) Internationale Anmeldenummer: EP9901435
(87) Internationale Veröffentlichungsnummer: WO9948118

(56) Entgegenhaltungen:
- EP-A- 0 168 682
- EP-A- 0 645 786
- DE-A- 3 532 646
- GB-A- 2 229 864
- US-A- 4 427 316

## Beschreibung

Die Erfindung betrifft eine Trägerplatte als Potentiometer insbesondere für eine Erfassungseinrichtung zur Erfassung der Stellung eines beweglichen Teiles gemäß den Merkmalen des Oberbegriffes des Patentanspruches 1.

Eine solche Trägerplatte ist in der DE 34 28 006 C2 beschrieben. Hieraus ist ein elektrischer Modul bekannt, der eine gedruckte Schaltung trägt, wobei dieses Modul ein tafelbergförmiges Trägerteil aufweist, das auf seiner Oberfläche mit Erhebungen versehen ist. Diese Erhebungen, die auch länglich ausgeführt sein können, dienen im Zusammenspiel mit einem Justierzapfen an dem Trägerteil zur genauen Ausrichtung der gedruckten Schaltung, wobei die gedruckte Schaltung eine Bohrung zur Aufnahme des Justierzapfens aufweist und mittels einer Klebemasse und genau definierter Auflage auf den Erhebungen in ihrer Sollposition fixiert wird. Das tafelbergförmige Trägerteil ist äußerst komplex ausgestaltet und bedingt damit eine aufwendige Fertigung.

Darüber hinaus ist es erforderlich, zur Montage des Moduls die gedruckten Schaltungen bereitzustellen, wobei über dieser Bereitstellung in der DE 34 28 006 C2 keinerlei Angaben gemacht sind.

Aus der EP 0 645 786 A2 ist weiterhin ein Spulenkörper mit einem Oberteil und mindestens einem Unterteil bekannt, das sich kegelstumpfförmig nach unten verjüngt und sich dadurch auszeichnet, dass über die volle Höhe des Unterteils eine angespritzte dünne Fahne vorgesehen ist.

Der Erfindung liegt daher die Aufgabe zugrunde, eine Trägerplatte als Potentiometer möglichst einfach zu gestalten, und zwar in der Art und Weise, daß nicht nur eine einfache Montage gegeben ist, sondern darüber hinaus auch die Lagerhaltung verbessert wird.

Diese Aufgabe ist durch die Merkmale des Patentanspruches 1 gelöst.

Die erfindungsgemäße Anordnung von Abstandshaltern auf der einen Seite der Trägerplatte hat zum einen den Vorteil, daß die Auflagefläche für die Trägerplatte weitestgehend durchgängig flach gehalten werden kann, was insbesondere bei einem komplex geformten Trägerteil von Vorteil ist. Die Abstandshalter definieren somit einen genauen Abstand zwischen der Unterseite der Trägerplatte und der Oberfläche des Trägerteiles, so daß eine einfache und genaue Montage möglich ist, ohne das weitere Justierwerkzeuge oder Vorrichtungen erforderlich sind. Darüber hinaus ist der Vorteil gegeben, das mittels der Abstandshalter die Trägerplatten übereinander stapelbar sind, um sie zur Weiterverarbeitung bereitzustellen. Dies ist gerade bei einer Serienproduktion von Erfassungseinrichtungen oder dergleichen von Vorteil, da beispielsweise an einem Laufband hintereinander eine Vielzahl solcher Trägerplatten zur fortwährenden Montage bereitgestellt werden muß. Einerseits können diese Trägerplatten nach ihrer Herstellung mittels der schon vorhandenen Abstandshalter ohne weiteres übereinandergestapelt werden, während auch die Entnahme von einem Stapel dieser Trägerplatten ohne weiters möglich ist. Insbesondere ist eine automatisierte Aufeinanderstapelung oder Entnahme von dem Stapel möglich. Damit wird vermieden, daß die Trägerplatten manuell gehandhabt werden müssen, um somit Verschmutzungen (zum Beispiel durch Fettspuren) zu vermeiden. Die Handhabung der Trägerplatten kann beispielsweise durch einen Greifer mittels Unterdruck erfolgen. Solche Abstandshalter sind insbesondere von Vorteil, wenn auf der andern Seite, also abgewandt von der Seite, auf der die Abstandshalter angeordnet sind, empfindliche Beschichtungen aufgebracht sind. Ebenso entfallen beim Transport und während der Lagerhaltung einzelne Abstandshalter, die zwischen die einzelnen Trägerplatten, die übereinandergestapelt sind, gelegt werden müßten. Hierdurch reduzieren sich insbesondere bei einer Großserienproduktion die Kosten für die Lagerhaltung ganz wesentlich.

In Weiterbildung der Erfindung sind die Abstandshalter als einzelne Noppen an der Trägerplatte befestigbar. Auf der einen Seite der Trägerplatte können, wie schon geschildert, Beschichtungen wie zum Beispiel Leiterbahnen, Schleiferbahnen oder dergleichen oder auch elektronische Bauteile angeordnet sein. Auf der anderen Seite werden, nachdem die Trägerplatte an sich hergestellt worden ist, einzelne Noppen befestigt, wobei es sich bei dieser Befestigung beispielsweise um ein Anspritzen der einzelnen Noppen, ein Ankleben oder dergleichen handelt. Dies hat den Vorteil, daß aufgrund der Befestigung der einzelnen Noppen alle Noppen oder ein Teil von ihnen aus einem anderen Material als dem der Trägerplatte bestehen können. Die Materialwahl erfolgt in vorteilhafter Weise in Abhängigkeit von dem Material der Trägerplatte, so daß einerseits eine gute Befestigung der einzelnen Noppen an der Trägerplatte gewährleistet ist. Andererseits kann eine Materialwahl unter dem Aspekt erfolgen, daß das Material der einzelnen Noppen abgestimmt ist auf das Material der Oberfläche, auf dem die Noppen später mit der Trägerplatte aufliegen. Als Beispiel sei hier genannt, daß die Noppen aus einem elastisch verformbaren Material bestehen und eine Dämpfungsfunktion übernehmen können.

In Weiterbildung der Erfindung sind die Abstandshalter als einzelne Noppen zusammen mit der Trägerplatte herstellbar. Dies führt bei der Herstellung von Trägerplatte und Noppen in vorteilhafter Weise zu einem einzigen Herstellungsvorgang, so daß gleichzeitig mit der Herstellung der Trägerplatte die Noppen schon vorhanden sind.

Besonders vorteilhaft ist die Herstellung der Trägerplatte in einem Spritzgußverfahren, wobei die Trägerplatte mit den einzelnen Noppen aus Kunststoff besteht. Eine Trägerplatte aus Kunststoff hat den Vorteil, daß dies einen elektrischen Isolator darstellt, wenn auf der Oberfläche der Trägerplatte Leiterbahnen, Schleiferbahnen und dergleichen angeordnet sind und eine oder mehrere Spannungen angelegt werden. Sind dann mehrere Trägerplatten übereinander gestapelt und die eine Oberfläche der Trägerplatte schon mit diesen Schleifer- beziehungsweise Leiterbahnen beschichtet, wird dadurch wirksam die Beschädigung der Oberfläche der Schleifer- beziehungsweise Leiterbahnen durch die sich darüber befindende Trägerplatte vermieden, da diese wiederum mit ihren eigenen Noppen auf solchen Bereichen auf der untenliegenden Trägerplatte aufliegt, in dem keine Schleifer- oder Leiterbahnen sich befinden.

In Weiterbildung der Erfindung sind die Abstandshalter als Auflageflächen ausgebildet. Alternativ oder ergänzend zu den als Noppen ausgebildeten Abstandshalter sind Auflageflächen vorgesehen, die großflächiger als die Noppen ausgebildet sind und somit die Auflagekräfte auf eine größere Fläche verteilen. Dies ist insbesondere dann von Vorteil, wenn in der Nähe einer solchen Auflagefläche Befestigungsmittel (zum Beispiel Schrauben oder dergleichen) vorgesehen sind, mittels derer die Trägerplatte auf der aufliegenden Fläche fixiert wird. So sind in Weiterbildung der Erfindung die Auflageflächen im Bereich von Befestigungsbohrungen angeordnet, wobei aufgrund einer weitestgehenden konzentrischen Anordnung um die Befestigungsbohrung herum eine gute Auflage und eine sichere Lagefixierung der Trägerplatte erreicht wird. Eine Verklebung der Trägerplatte mit der Auflagefläche kann in diesem Fall entfallen. Alternativ dazu können die Noppen und/oder die Auflageflächen dazu verwendet werden, daß über diese Auflageflächen die Trägerplatte mit ihrer Unterlage verklebt wird. Dies spart gegenüber dem ganzflächigen Verkleben der Trägerplatte mit der Unterlage in einem wesentlichen Maße Klebstoff.

In Weiterbildung der Erfindung ist ein Magazin mit mehreren Trägerplatten vorgesehen, wobei die Trägerplatten in einem Magazin übereinandergestapelt zur Weiterverarbeitung bereitgestellt sind. Somit können Trägerplatten, nachdem an ihnen die einzelnen Noppen befestigt worden sind, oder nach Herstellung der einstückigen Trägerplatte mit angeformten Noppen oder Auflageflächen in das Magazin gegeben werden und übereinandergestapelt werden. Dies hat den Vorteil, daß Lagerhaltungs- und Transportkosten verringert werden, da mehr Trägerplatten auf gleichem Platz untergebracht werden können wie dies gegenüber den üblichen Tiefziehpaletten, in denen die Trägerplatten nebeneinander angeordnet sind, der Fall ist. Selbstverständlich ist auch eine Aneinanderreihung von mehreren Magazinen oder von einem Magazin mit mehreren Fächern für das Übereinanderstapeln von Trägerplatten denkbar. Das Übereinanderstapeln der Trägerplatte in dem Magazin hat darüber hinaus den Vorteil, daß automatisch zur Weiterverarbeitung oder zur endgültigen Montage einer Trägerplatte diese von einer entsprechend ausgebildeten Aufnahmevorrichtung aufgegriffen werden kann. Somit läßt sich der Weiterverarbeitungsvorgang einer Trägerplatte (zum Beispiel Beschichtung mit Leiterund/oder Schleiferbahnen) beziehungsweise die endgültige Montage automatisieren. Die Handhabung der Trägerplatten mit der Hand wird somit vermieden, so daß die Trägerplatten nicht mehr verschmutzen können und aufwendige Reinigungsvorgänge vor dem Beschichten entfallen können. Darüber hinaus kann ein leeres Magazin einer Montagevorrichtung einfach entnommen und ein volles Magazin wieder eingesetzt werden, wobei auch dieser Entnahme- und der anschließende Einsetz-Vorgang eines gefüllten Magazins automatisiert werden kann.

In Weiterbildung der Erfindung weist das Magazin Stege oder dergleichen zur Lagefixierung der übereinandergestapelten Trägerplatten auf. Somit wird einerseits eine Bewegung der Trägerplatte innerhalb des Magazins vermieden; andererseits ist durch diese Lagefixierung bei der Entnahme einer Trägerplatte aus dem Magazin eine Lagejustierung für den anschließenden Weiterverarbeitungsvorgang entbehrlich. Alternativ oder ergänzend zu den Stegen zur Lagefixierung können auch äußere Konturpunkte der Trägerplatte, die an Innenbereichen des Magazins zur Anlage kommen, zur Lagefixierung verwendet werden.

In Weiterbildung der Erfindung ist ein Dorn oder dergleichen vorgesehen, der die übereinandergestapelten Trägerplatten in Stapelrichtung aufnimmt und bewegt, so daß diese nacheinander zur Weiterverarbeitung dem Magazin entnehmbar sind. Weist die Trägerplatte eine Bohrung, eine Ausnehmung oder dergleichen oder mehrere davon auf, können diese dazu verwendet werden, daß über diese Bohrung oder dergleichen die Trägerplatten über den Dorn geführt werden und zum Beispiel auf dem Boden des Magazins zur Auflage kommen. Durch Hochfahren des beweglichen Bodens des Magazines oder nur des Dornes, der die zuerst im Magazin abgelegte Trägerplatte mitnimmt, kann eine Trägerplatte nach der anderen durch kontinuierliches oder diskontinuierliches Hochfahren zur Weiterverarbeitung bereitgestellt werden.

In Weiterbildung der Erfindung findet diese in vorteilhafter Weise Anwendung bei einem Potentiometer entweder zur Erfassung der Stellung der Drosselklappe oder zur Erfassung der Stellung des Fahrpedales zur Leistungssteuerung einer Brennkraftmaschine. Die Ausgestaltung eines solchen Potentiometers ist später in den Figuren gezeigt, wobei die Erfindung nicht auf ein solches Potentiometer beschränkt ist, sondern beispielsweise auch Anwendung findet bei anderen Erfassungsverfahren, zum Beispiel induktive, magnetische, kapazitive Erfassung oder dergleichen.

Ein Ausführungsbeispiel, auf das die Erfindung jedoch nicht beschränkt ist, ist im folgenden beschrieben und anhand der Figuren erläutert.

Es zeigen:
- Figur 1:: eine Draufsicht auf eine Trägerplatte,
- Figur 2:: einen Schnitt durch eine Trägerplatte,
- Figuren 3 bis 6:: Ausgestaltungen eines beweglichen Abgriffes,
- Figuren 7 und 8:: Ausgestaltungen eines Magazines zur Stapelung von Trägerplatten,
- Figur 9:: die Unterseite einer Trägerplatte,
- Figur 10:: Auflageflächen für die Trägerplatte.

Figur 1 zeigt eine Positionserfassungseinrichtung in der Draufsicht. Eine Trägerplatte 1 (Leiterplatte) weist eine Bohrung 2 beispielsweise zur Durchführung einer Welle für einen gemeinsamen Antrieb auf. Mit den Bezugsziffern 3 und 4 sind Widerstandsbahnen und mit den Bezugsziffern 5 und 6 Schleiferbahnen bezeichnet. Die in Figur 1 gezeigte Anordnung von Widerstandsbahnen 3, 4 und Schleiferbahnen 5, 6 ist beispielhaft, wobei auch beispielsweise die Widerstandsbahnen und die Schleiferbahnen in ihrer Anordnung vertauscht werden können. Über weitere Leiterbahnen 7 sind die Widerstandsbahnen 3, 4 und die Schleiferbahnen 5, 6 entsprechend den konstruktiven Ausführungen der Trägerplatte 1 (beispielsweise auch unter Berücksichtigung von Bohrungen, die zur Befestigung der Trägerplatte 1 dienen) in einen Bereich geführt, in dem ein Anschluß (beispielsweise Kontaktfinger 8) vorhanden ist. Denkbar ist auch, daß anstelle eines Steckers an den Leiterbahnen 7 Verbindungsleitungen angelötet oder in sonstiger Weise befestigt sind. Am Ende jeder Widerstandsbahn 3, 4 liegt unterschiedliches Potential (plus oder minus) an, wobei an den beiden benachbarten Enden jeder Widerstandsbahn 3, 4 gleiches oder entgegengesetztes Potential anliegt. Damit sind die Steigungen (Ausgangssignale) der Widerstandsbahnen 3, 4 bei gleicher Überfahrrichtung gegenläufig oder gleichläufig. Die Signale der Widerstandsbahnen 3, 4 werden über Komponenten eines beweglichen Abgriffes (siehe Figuren 3 bis 6) auf die Schleiferbahnen 5 beziehungsweise 6 übertragen, so daß an diesen Schleiferbahnen 5, 6 jeweils zwei vollwertige Signale S1 und S2 zur Verfügung stehen, die ebenfalls über die Kontaktfinger 8 abgreifbar sind.

Figur 2 zeigt einen Schnitt durch die Positionserfassungseinrichtung, wodurch der flache Aufbau verdeutlicht wird, der insbesondere bei einem knappen Raumangebot von Vorteil ist.

Die Figuren 3 bis 6 zeigen Darstellungen eines Positionsaufnehmers, wobei in Figur 3 ein beweglicher Abgriff 9 dargestellt ist, der einenends einen runden Abschnitt 10 aufweist, mit dem der bewegliche Abgriff 9 auf einer Welle 11 (beispielsweise einer Drosselklappenwelle) drehfest angeordnet ist. Anderenends ist ein länglicher Abschnitt 12 vorgesehen, der einen Zwischenträger 13 aufweist. Der Zwischenträger 13 kann fest auf dem länglichen Abschnitt 12 angeordnet werden, einstückig mit dem länglichen Abschnitt 12 ausgebildet sein oder auch zur Justage bewegbar mit dem länglichen Abschnitt 12 verbunden sein (beispielsweise durch Verschraubung). Denkbar ist auch, den Zwischenträger 13 nach der Justage mit dem länglichen Abschnitt 12 zu verkleben oder dergleichen.

In Figur 4 ist gezeigt, daß der Zwischenträger 13 jeweils ein Schleiferfingerpaar 14 und 15 aufweist, wobei jeweils ein Schleiferfingerpaar eine Widerstandsbahn und eine Schleiferbahn (3, 5 und 4, 6) überbrückt.

Figur 5 zeigt die Unterseite des Zwischenträgers 13, wo erkennbar ist, daß die Schleiferfingerpaare 14 und 15 über Schleiferfingerträger 16 und 17 untereinander verbunden sind und mittels dieser Schleiferfingerträger 16 elektrisch isoliert gegenüber dem Zwischenträger 13 beziehungsweise dem beweglichen Abgriff 9 auf dem Zwischenträger 13 angeordnet sind (beispielsweise durch Vernieten). Die Schleiferfingerpaare 14 und 15 sind ausgehend von dem Drehpunkt um die Welle 11 (beziehungsweise der Bohrung 2) hintereinander auf einer Linie angeordnet.

Figur 6 zeigt einen Schnitt durch den Zwischenträger 13, wobei erkennbar ist, daß die Schleiferfingerpaare 14 und 15 einschließlich ihrer Schleiferfingerträger 16 und 17 abgewinkelt von der Oberfläche des Zwischenträgers 13 angeordnet sind. Dies hat den Zweck, daß die Schleiferfingerpaare 14 und 15 nach Montage des beweglichen Abgriffes 9 auf der Welle 11 und dann parallel zu der Trägerplatte 1 unter Federwirkung auf die Widerstandsbahnen 3, 4 und die Schleiferbahnen 5, 6 drücken. Bezüglich der Ausgestaltung des beweglichen Abgriffes 9, wie er in den Figuren 3 bis 6 gezeigt ist, wird auf das deutsche Gebrauchsmuster G 91 14 407.8 verwiesen, wobei die Ausgestaltung eines solchen beweglichen Abgriffes in den Figuren 1 und 2 nebst zugehöriger Figurenbeschreibung des deutschen Gebrauchsmusters beschrieben ist. Dabei ist die konstruktive Ausführung des beweglichen Abgriffes nicht auf diese Ausführungsform beschränkt, sondern es sind sämtliche Ausführungsformen einsetzbar, die die gleiche Funktion erfüllen. Darüber hinaus kann sich die Erfindung auch selbstverständlich auf Ausgestaltungen beziehen, bei denen die Widerstandsbahnen und die Schleiferbahnen als Geraden ausgeführt sind und der bewegliche Abgriff keine Drehbewegung, sondern eine Linearbewegung ausführt.

Die in den Figuren 1 und 2 gezeigte Trägerplatte 1 weist eine Oberseite 18 auf, auf der beispielsweise die Widerstandsbahnen 3, 4 und Schleiferbahnen 5, 6 sowie die Leiterbahnen 7 aufgebracht worden sind. Auf einer Unterseite 19 ist die Trägerplatte 1 mit den als Abstandshaltern ausgebildeten Noppen 20 versehen. Die Höhe dieser Noppen 20 richtet sich nach den geometrischen Gegebenheiten. Ist sowohl die Unterseite 19 der Trägerplatte 1 als auch die Auflagefläche für die Trägerplatte 1, die nicht dargestellt ist, weitestgehend eben, kann diese Höhe der Noppen 20 gering gehalten werden (zum Beispiel < 1 mm). Sind jedoch noch auf der Unterseite 19 der Trägerplatte 1 beziehungsweise auf der Oberfläche der Auflagefläche elektronische Bauteile oder sonstige Erhebungen vorhanden, ist die Höhe der Noppen 20 entsprechend größer zu wählen.

Weiterhin ist in Figur 1 noch gezeigt, daß die Noppen 20 in einem solchen Umfang über die Unterseite 19 der Trägerplatte 1 verteilt sind, daß eine stabile Auflage erreicht wird. Neben den in Figur 1 gestrichelt gezeichneten Noppen 20 kann beispielsweise noch ein weiterer Noppen unterhalb des Bereiches, der mit S1 bezeichnet ist, vorgesehen sein. Alternativ oder ergänzend dazu sind die Abstandshalter im Bereich von Befestigungsbohrungen 21 angeordnet, wobei die Trägerplatte 1 durch Einsetzen einer Schraube durch die Befestigungsbohrung 21 in eine entsprechende Aufnahmebohrung in dem darunterliegenden Trägerteil lagefixiert wird. Denkbar ist auch, daß aus diesem Trägerteil ein Gewindestück heraussteht, wobei dann die Trägerplatte 1 über die Befestigungsbohrungen 21 auf die Gewindestücke aufgesetzt und mit einer aufgeschraubten Mutter lagefixiert wird. Figur 1 zeigt Auflageflächen 22, die konzentrisch um die Befestigungsbohrungen 21 herum angeordnet sind. Alternativ oder ergänzend dazu können weitere Auflageflächen vorgesehen werden, die kreisförmig, rechteckig, quadratisch, bogenförmig, ellipsenförmig oder dergleichen ausgebildet sind. Zur Erreichung einer höchstmöglichen Stabilität ist bei einer Ausführung der Trägerplatte 1, wie sie in Figur 1 dargestellt ist, neben den Auflageflächen 22 eine weitestgehend runde Auflagefläche im Bereich der Kontaktfinger 8 sowie eine bogenförmige weitere Auflagefläche in einem Teilbereich der Schleiferbahn 5 (oder in der Breite etwas darüber hinausgehend) angeordnet.

Figur 7 zeigt ein Magazin 23 zur Aufnahme von mehreren, übereinandergestapelten Trägerplatten 1, wobei dieses Magazin 23 mehrere Stege 24 aufweist, die eine solche Erstreckung aufweisen, das mittels dieser Stege 24 die übereinandergestapelten Trägerplatten 1 lagefixiert sind. In Figur 7 ist eine Draufsicht auf das Magazin 23 gezeigt, wobei erkennbar ist, daß die Oberseite 18 aus der Figur 7 herausragt.

Figur 8 zeigt einen Schnitt durch das Magazin 23, wobei erkennbar ist, daß eine Vielzahl von Trägerplatten 1 übereinandergestapelt sind, wobei dies ohne Beschädigungen der Oberflächen der einzelnen Trägerplatten 1 (insbesondere deren beschichteten Flächen) durch die erfindungsgemäßen Abstandshalter möglich ist. Das Magazin kann von einer Hülse 25 durchdrungen werden, während in bezug auf das Magazin ein Dorn 26 zum Beispiel in etwa in der Mitte des Magazines 23 ortsfest angeordnet ist. Die bei Betrachtung der Figur 8 unterste Trägerplatte 1 wurde über den Dorn 26, der eine Führung darstellt, geschoben und liegt nun auf der Hülse 25 auf, wobei diese im Bereich der Auflagefläche einen größeren Durchmesser aufweist als der Durchmesser der Bohrung 2 ist. Somit kann durch ein Bewegen der Hülse 25 in eine Vorschubrichtung 27 jeweils die oberste Trägerplatte 1 automatisch oder mit einer Hilfsvorrichtung zur Weiterverarbeitung entnommen werden. Das automatische Erkennen eines entleerten Magazines 23 und das Herausnehmen des leeren Magazines 23 sowie das Einsetzen eines gefüllten Magazines 23 soll nicht weiter beschrieben werden, da dies nicht Gegenstand der Erfindung ist. Diese Vorgänge sind entweder manuell oder automatisiert durchführbar. Sind die übereinandergestapelten Trägerplatten 1 mittels der Stege 24 ausreichend lagefixiert, kann ein Durchdringen des Dornes 26 durch die einzelnen Bohrungen 2 der Trägerplatten 1 entfallen, so daß anstelle der bewegbaren Hülse 25 und der Führung durch den Dorn 26, realisiert zum Beispiel durch eine T-förmige Ausbildung der Hülse 25, nur die unterste Trägerplatte 1 und somit die darübergestapelten weiteren Trägerplatten 1 angehoben werden. Der Dom 26 hat jedoch, insbesondere mit einem am oberen Ende versehenen Konus 28 den Vorteil, daß bei Befüllung des Magazines 23 eine gute und sichere Einführung der Trägerplatten 1 in das Magazin 23 gegeben ist.

In Figur 9 ist noch einmal die Unterseite 19 der Trägerplatte 1 gezeigt, wobei neben der Bohrung 2 zur Durchführung der Drosselklappenwelle auch wieder die Befestigungsbohrungen 21 erkennbar sind. Ebenso ist gezeigt, daß die Noppen 20 über einen solchen Bereich verteilt sind, der es gestattet, daß die Trägerplatten 1 im wesentlichen planparallel in dem Magazin 23 übereinander gestapelt werden können, wobei die Noppen der einen Trägerplatte nicht auf beschichteten oder sonstwie empfindlichen Bereichen der darunterliegenden Trägerplatte liegen. Zu diesem Zweck sind zumindest drei Noppen in Form eines Dreibeines über die Fläche der Trägerplatte 1 angeordnet, wobei auch mehr als drei Noppen einsetzbar sind, wie dies am Beispiel von vier Noppen 20 in Figur 9 gezeigt ist. Es ist noch einmal darauf hinzuweisen, daß die Noppen den besonderen Vorteil haben, daß hiermit einerseits eine Punktauflage auf der darunterliegenden Trägerplatte 1 gewährleistet ist, während beim übrigen Handling der Trägerplatten 1 ein wie auch immer mögliches Hängenbleiben an anderen Teilen durch die abgerundeten Noppen 20 wirksam vermieden wird. Darüber hinaus sind aber je nach Anwendungsfall auch anders geformte Noppen 20 (zum Beispiel längliche Noppen oder auch im Querschnitt quadratisch oder rechteckig geformte Noppen) denkbar.

Figur 10 zeigt gestrichelt die Trägerplatte 1, die mit ihrer Unterseite 19 auf zumindest einer Auflagefläche aufliegt. In Figur 10 sind drei verschieden geformte Auflageflächen 29 bis 31 gezeigt, auf denen die Trägerplatte 1 aufliegt. Die Anordnung der Noppen 20 (sowie gegebenenfalls weitere Abstandshalter) ist über die Fläche der Unterseite 19 der Trägerplatte 1 derart gewählt, daß diese nicht im Bereich der Auflageflächen 29 bis 31 zu liegen kommen, so daß nach Auflage der Unterseite 19 der Trägerplatte 1 auf den Auflageflächen 29 bis 31 die Noppen 20 nicht mit der Fläche, von denen die Auflageflächen 29 bis 30 abstehen, in Berührung kommen, so daß die Noppen 20 im eingebauten Zustand "in der Luft schweben" und in diesem Falle nicht mehr wirksam sind. Die Befestigung der Trägerplatte 1 auf den Auflageflächen 29 bis 31 kann durch Verkleben geschehen, während selbstverständlich auch das Verschrauben (wie schon zu Figur 1 dargelegt) erfolgen kann. Die in Figur 10 dargestellten Auflageflächen 29 bis 31 sind Bestandteil eines Gehäuses (oder eines Deckels) eines Drosselklappenstutzens, wobei in diesem Drosselklappenstutzen drehbar gelagert eine auf einer Drosselklappenwelle angeordnete Drosselklappe angeordnet ist, wobei die Drosselklappenwelle durch die Bohrung 2 der Trägerplatte 1 ragt. Die Auflageflächen 29 bis 31, deren Ausgestaltung nicht die in Figur 10 gezeigten Formen vorschreibt, stehen von dem Gehäuse des Drosselklappenstutzens ab und werden zum Beispiel nach dem Gießen des Gehäuses durch entsprechende Bearbeitung (beispielsweise Fräsen) in eine planparallele Form gebracht, so daß damit für die Trägerplatte 1 mehrere, zumindest eine, planparallele Flächen zur Auflage zur Verfügung steht. Wesentlich ist, daß die Höhe der Auflageflächen 29 bis 31 zumindest geringfügig größer ist als die Höhe der Noppen 20, so daß diese nicht auf der darunterliegenden Fläche zum Aufliegen kommen.

### Bezugszeichenliste

- 1.: Trägerplatte
- 2.: Bohrung
- 3.: Widerstandsbahn
- 4.: Widerstandsbahn
- 5.: Schleiferbahn
- 6.: Schleiferbahn
- 7.: Leiterbahn
- 8.: Kontaktfinger
- 9.: beweglicher Abgriff
- 10.: runder Abschnitt
- 11.: Drosselklappenwelle
- 12.: länglicher Abschnitt
- 13.: Zwischenträger
- 14.: Schleiferfingerpaar
- 15.: Schleiferfingerpaar
- 16.: Schleiferfingerträger
- 17.: Schleiferfingerträger
- 18.: Oberseite
- 19.: Unterseite
- 20.: Noppen
- 21.: Befestigungsbohrung
- 22.: Auflagefläche
- 23.: Magazin
- 24.: Stege
- 25.: Hülse
- 26.: Dorn
- 27.: Vorschubrichtung
- 28.: Konus
- 29.: Auflagefläche
- 30.: Auflagefläche
- 31.: Auflagefläche

## Patentansprüche

1. Trägerplatte (1) als Potentiometer für eine Erfassungseinrichtung zur Erfassung der Stellung eines beweglichen Teiles, wobei die Trägerplatte (1) auf einer Unterlage montierbar ist, **dadurch gekennzeichnet, daß** die Trägerplatte (1) auf ihrer einen Seite Abstandshalter aufweist.

2. Trägerplatte (1) nach Anspruch 1, **dadurch gekennzeichnet, daß** die Abstandshalter als einzelne Noppen (20) an der Trägerplatte (1) befestigbar sind.

3. Trägerplatte (1) nach Anspruch 1 oder 2, **dadurch gekennzeichnet, daß** die Abstandshalter als einzelne Noppen (20) zusammen mit der Trägerplatte (1) herstellbar sind.

4. Trägerplatte (1) nach Anspruch 3, **gekennzeichnet durch** die Herstellung in einem Spritzgußverfahren, wobei die Trägerplatte (1) aus Kunststoff besteht.

5. Trägerplatte (1) nach zumindest einem der Ansprüche 1 bis 4, **dadurch gekennzeichnet, daß** die Abstandshalter als Auflageflächen (22) ausgebildet sind.

6. Trägerplatte (1) nach Anspruch 5, **dadurch gekennzeichnet, daß** die Auflageflächen (22) im Bereich von Befestigungsbohrungen (21) angeordnet sind.

7. Magazin (23) mit mehreren Trägerplatten (1) nach einem der vorhergehenden Ansprüche, **dadurch gekennzeichnet, daß** die Trägerplatten (1) in dem Magazin (23) übereinander gestapelt zur Weiterverarbeitung bereitgestellt sind.

8. Magazin (23) nach Anspruch 7, **dadurch gekennzeichnet, daß** das Magazin (23) Stege (24) zur Lagefixierung der übereinander gestapelten Trägerplatten (1) aufweist.

9. Magazin (23) nach Anspruch 7, **dadurch gekennzeichnet, daß** ein Dorn (26) vorgesehen ist, der die übereinander gestapelten Trägerplatten (1) in Stapelrichtung aufnimmt und bewegt, so daß diese nacheinander zur Weiterverarbeitung dem Magazin (23) entnehmbar sind.

10. Verwendung einer Trägerplatte (1) nach einem der vorhergehenden Ansprüche, zur Erfassung der Stellung einer Drosselklappe zur Leistungssteuerung einer Brennkraftmaschine.

11. Verwendung einer Trägerplatte (1) nach einem der vorhergehenden Ansprüche zur Erfassung der Stellung eines Fahrpedales zur Leistungssteuerung einer Brennkraftmaschine.

## Claims

1. Support plate (1) as a potentiometer for a detector device for detecting the position of a moving part, it being possible for the support plate (1) to be mounted on a base, **characterized in that** the support plate (1) has spacers on its one side.

2. Support plate (1) according to Claim 1, **characterized in that** the spacers can be fixed to the support plate (1) as individual studs (20).

3. Support plate (1) according to Claim 1 or 2, **characterized in that** the spacers can be produced together with the support plate (1) as individual studs (20).

4. Support plate (1) according to Claim 3, **characterized by** production in an injection-moulding process, the support plate (1) consisting of plastic.

5. Support plate (1) according to at least one of Claims 1 to 4, **characterized in that** the spacers are formed as support surfaces (22).

6. Support plate (1) according to Claim 5, **characterized in that** the support surfaces (22) are arranged in the area of fixing holes (21).

7. Magazine (23) having a plurality of support plates (1) according to one of the preceding claims, **characterized in that** the support plates (1) are provided for further processing stacked one above another in the magazine (23).

8. Magazine (23) according to Claim 7, **characterized in that** the magazine (23) has webs (24) for fixing the position of the support plates (1) stacked one above another.

9. Magazine (23) according to Claim 7, **characterized in that** a mandrel (26) is provided, which picks up the support plates (1) stacked one above another and moves them in the stacking direction, so that the said support plates (1) can be removed one after another from the magazine (23) for further processing.

10. Use of a support plate (1) according to one of the preceding claims for detecting the position of a throttle flap for controlling the output of an internal combustion engine.

11. Use of a support plate (1) according to one of the preceding claims for detecting the position of an accelerator pedal for controlling the output of an internal combustion engine.

## Revendications

1. Plaque de support (1) servant de potentiomètre pour un dispositif de détection qui sert à la détection de la position d'une pièce mobile, la plaque de support (1) pouvant être montée sur un substrat, **caractérisé en ce que** la plaque de support (1) présente des écarteurs sur l'un de ses côtés.

2. Plaque de support (1) selon la revendication 1, **caractérisée en ce que** les écarteurs qui se présentent comme reliefs individuels (20) peuvent être fixés sur la plaque de support (1).

3. Plaque de support (1) selon la revendication 1 ou 2, **caractérisée en ce que** les écarteurs peuvent être fabriqués comme reliefs (20) individuels en même temps que la plaque de support (1).

4. Plaque de support (1) selon la revendication 3, **caractérisée par** la fabrication dans un procédé de moulage par injection, la plaque de support (1) étant réalisée en matière synthétique.

5. Plaque de support (1) selon au moins l'une des revendications 1 à 4, **caractérisée en ce que** les écarteurs sont configurés comme surfaces de pose (22).

6. Plaque de support (1) selon la revendication 5, **caractérisée en ce que** les surfaces de pose (22) sont disposées dans la région d'alésages de fixation (21).

7. Magasin (23) portant plusieurs plaques de support (1) selon l'une des revendications précédentes, **caractérisé en ce que** les plaques de support (1) sont préparées pour la poursuite de leur traitement en étant empilées les unes au-dessus des autres dans le magasin (23).

8. Magasin (23) selon la revendication 7, **caractérisé en ce que** le magasin (23) présente des nervures (24) pour l'immobilisation de la position des plaques de support (1) empilées les unes au-dessus des.autres.

9. Magasin (23) selon la revendication 7, **caractérisé en ce qu'**un mandrin (26) est prévu qui reçoit et déplace dans la direction d'empilement les plaques de support (1) empilées les unes au-dessus des autres, de telle sorte que les plaques de support puissent être enlevées l'une après l'autre du magasin (23) pour poursuivre leur traitement.

10. Utilisation d'une plaque de support (1) selon l'une des revendications précédentes, pour la détection de la position d'un clapet d'étranglement servant au contrôle de la puissance d'un moteur à combustion interne.

11. Utilisation d'une plaque de support (1) selon l'une des revendications précédentes, pour la détection de la position d'une pédale d'accélérateur servant au contrôle de la puissance d'un moteur à combustion interne.
